# DEMANDE DE BREVET EUROPEEN

(11) **EP 4 764 734 A1**
(43) Date de publication de la demande: **24.06.2026**
(21) Numéro de dépôt: 24220750.4
(22) Date de dépôt: 17.12.2024
(51) Int. Cl.: G04B 37/04, G04B 37/05

(54) **DISPOSITIF DE FIXATION D'UN MOUVEMENT D'HORLOGERIE**

(71) Demandeur: The Swatch Group Research and Development Ltd, 2074 Marin (CH)
(72) Inventeur: BOSSY, Joslain, 1400 Yverdon-les-Bains (CH); GARCIN, Simon, 1585 Salavaux (CH); MOSTEIRO VAZQUEZ, Yoann, 1587 Montmagny (CH)
(74) Mandataire: ICB SA

(57) **Abrégé**

L'invention concerne un dispositif de fixation (10) d'un mouvement d'horlogerie (2) agencé pour maintenir ledit mouvement d'horlogerie (2) dans une boîte (4) d'une pièce d'horlogerie (1) caractérisé en ce qu'il comprend au moins un empilement (3) composé d'au moins deux lames (3a, 3b), ledit au moins un empilement (3) présentant deux extrémités opposées, une première extrémité de boîte (3c) et une deuxième extrémité de mouvement (3d), et en ce qu'il comprend des premiers moyens de fixation (7) pour la fixation de la deuxième extrémité de mouvement (3d) dudit au moins un empilement (3) au mouvement d'horlogerie (2), ledit au moins un empilement (3) étant configuré pour assurer un maintien rigide dudit mouvement d'horlogerie (2) dans la boîte (4).

## Description

### Domaine technique de l'invention

La présente invention concerne un dispositif de fixation d'un mouvement d'horlogerie dans une boîte de pièce d'horlogerie.

L'invention concerne également une pièce d'horlogerie comportant un tel dispositif de fixation.

### Arrière-plan technologique

On emploie généralement deux ou trois brides d'emboîtage pour l'assemblage ou la fixation d'un mouvement d'horlogerie au sein d'une boîte, notamment au sein d'une carrure.

Les brides d'emboîtage permettent d'assurer un maintien rigide du mouvement d'horlogerie dans la boîte de montre.

Ces brides d'emboitage sont rarement dimensionnées pour supporter les effets engendrés lors de chocs subis par la boîte. De tels chocs peuvent conduire à une perte des points d'ancrage ou encore à une plastification des brides amplifiant l'accélération subie par le mouvement d'horlogerie et pouvant occasionner des dommages dans le mouvement d'horlogerie.

Par conséquent, il existe un besoin d'améliorer les dispositifs de fixation des mouvements d'horlogerie.

### Résumé de l'invention

A cet effet l'invention propose un dispositif de fixation d'un mouvement d'horlogerie dans une boîte permettant de remédier à au moins un des inconvénients précités.

En particulier, l'invention propose un dispositif de fixation d'un mouvement d'horlogerie avec une rigidité améliorée et un encombrement limité pour assurer le maintien du mouvement d'horlogerie dans une boîte d'une pièce d'horlogerie de manière suffisamment rigide pour minimiser les accélérations subies par le mouvement d'horlogerie lors d'un choc.

De plus, l'invention propose un dispositif de fixation dont la fiabilité et la robustesse sont améliorées par rapport aux solutions de l'état de la technique.

Selon l'invention, le dispositif de fixation comprend :
- au moins un empilement composé d'au moins deux lames, ledit au moins un empilement présentant deux extrémités opposées, une première extrémité de boîte et une deuxième extrémité de mouvement,
- des premiers moyens de fixation pour la fixation de la deuxième extrémité de mouvement dudit au moins un empilement au mouvement d'horlogerie,
ledit au moins un empilement étant configuré pour assurer un maintien rigide dudit mouvement d'horlogerie dans la boîte.

Le dispositif de fixation selon l'invention permet de relier le mouvement d'horlogerie rigidement à la boîte. L'empilement de plusieurs lames permet d'augmenter la rigidité des brides connues de l'état de la technique tout en minimisant l'encombrement utile.

Le dispositif de fixation selon l'invention s'applique aussi bien au dispositif de fixation de type lame dont les lames sont bridées de part et d'autre par des moyens de fixation, tels que des vis, qu'à des brides de maintien solidarisées au mouvement et qui contraignent le mouvement d'horlogerie en appui sur une portée de la carrure en coopération avec des encoches prévues à cet effet dans la carrure.

L'empilement de plusieurs lames permet également de repousser la limite de déformation plastique du dispositif de fixation d'un mouvement d'horlogerie lors d'un choc.

Outre les caractéristiques évoquées dans le paragraphe précédent, le dispositif de fixation selon l'invention peut présenter une ou plusieurs caractéristiques complémentaires parmi les suivantes, considérées individuellement ou selon toutes les combinaisons techniquement possibles :
- le dispositif de fixation comporte des deuxièmes moyens de fixation pour la fixation de la première extrémité de boîte dudit au moins un empilement à la boîte ;
- la première extrémité de boîte dudit au moins un empilement est bridée à la boîte par coopération avec un logement ménagée dans la boîte ;
- les au moins deux lames d'un empilement sont au moins partiellement en contact l'une avec l'autre ;
- les au moins deux lames d'un empilement sont espacées par au moins un espaceur ménagé entre les au moins deux lames ;
- les au moins deux lames présentent des dimensions et/ou des propriétés mécaniques identiques ; par exemple en termes de largeur et/ou épaisseur et/ou de module d'Young et/ou de limite élastique du matériau considéré ;
- les au moins deux lames présentent des dimensions et/ou des propriétés mécaniques différentes ; par exemple en termes de largeur et/ou épaisseur et/ou de module d'Young et/ou de limite élastique du matériau considéré ;
- le dispositif de fixation comporte au moins deux empilements, de préférence au moins trois empilements, de préférence au moins quatre empilements, de préférence au moins cinq empilements, de préférence six empilements ;
- les au moins deux empilements sont disposés de manière à former un motif de répétition circulaire ;
- les au moins deux empilements sont disposés angulairement à équidistance l'un de l'autre autour du mouvement d'horlogerie ;
- les premiers moyens de fixation comprennent au moins une vis ;
- les deuxièmes moyens de fixation comprennent au moins une vis ;
- les au moins deux lames dudit au moins un empilement comprennent un matériau choisi parmi : acier, acier élastique, alliage à mémoire de forme super-élastique, métal amorphe, superalliage à base de nickel, superalliage à base de fer-nickel, superalliage à base de cobalt, acier à ressort, matériaux composites, ou un mélange ou une combinaison de ceux-ci ;
- le dispositif de fixation comprend un support d'emboîtage apte à recevoir par bridage le mouvement d'horlogerie, et ledit au moins un empilement étant fixé au support d'emboîtage via sa deuxième extrémité de mouvement.

De préférence les au moins deux lames sont au moins partiellement superposées.

Par exemple, le dispositif de fixation peut comporter au moins deux empilements s'étendant sensiblement de manière tangentielle par rapport à un cercle passant par les points de fixation des empilements sur le mouvement d'horlogerie. On entend par sensiblement tangentielle, une direction faisant un angle compris entre 80° et 100° par rapport au rayon du cercle passant par les points de fixation des empilements sur le mouvement d'horlogerie.

Selon un autre aspect, l'invention propose un dispositif horloger comprenant un mouvement d'horlogerie et une boîte configurée pour recevoir ledit mouvement d'horlogerie comprenant un dispositif de fixation selon l'une ou plusieurs caractéristiques décrites précédemment reliant le mouvement d'horlogerie à la boîte.

### Brève description des figures

D'autres caractéristiques et avantages de l'invention ressortiront de la description détaillée de l'invention qui va suivre en référence aux figures annexées et dans lesquelles :
- la figure 1 est une vue en perspective d'un mouvement d'horlogerie et d'un dispositif de fixation selon un premier mode de réalisation de l'invention ; dans ce premier mode de réalisation, le dispositif de fixation comporte quatre empilements de plusieurs lames destinées à être bridées par vissage ;
- la figure 2 est une vue en perspective de l'ensemble, illustré à la figure 1, présenté au-dessus d'un logement d'une boîte d'une pièce d'horlogerie ;
- la figure 3 est une vue en perspective d'une pièce d'horlogerie comportant le mouvement d'horlogerie emboîtée dans la boîte via le dispositif de fixation selon l'invention ;
- la figure 4 est une vue en perspective d'un mouvement d'horlogerie et d'un dispositif de fixation selon un deuxième mode de réalisation de l'invention ; dans ce deuxième mode de réalisation, le dispositif de fixation comporte quatre empilements de plusieurs lames.

Pour plus de clarté, les éléments identiques ou similaires des différents modes de réalisation sont repérés par des signes de référence identiques sur l'ensemble des figures.

### Description détaillée de l'invention

En relation avec les figures 1 à 3, il est décrit un dispositif de fixation 10 d'un mouvement d'horlogerie 2 agencé pour maintenir ledit mouvement d'horlogerie 2 dans une boîte 4 d'une pièce d'horlogerie 1.

Dans ce premier mode de réalisation, le dispositif de fixation est du type comprenant au moins une lame d'emboîtage solidarisée au niveau de ses deux extrémités par vissage.

Le dispositif de fixation 10 selon l'invention permet de relier le mouvement d'horlogerie 2 à la boîte 4 de manière rigide et de minimiser ou maîtriser l'accélération subie par le mouvement d'horlogerie 2 en cas choc.

Le dispositif de fixation 10 selon l'invention peut également être utilisé pour relier le mouvement d'horlogerie 2 à un support d'emboitage intermédiaire (non représenté) et pour relier un support d'emboitage intermédiaire à la boîte 4.

Le dispositif de fixation 10 selon l'invention comprend au moins un empilement 3 formé par au moins deux lames 3a, 3b assurant la fonction de bride d'emboîtage du mouvement d'horlogerie 2.

Préférentiellement, les au moins deux lames 3a, 3b d'un empilement 3 sont au moins partiellement superposées l'une à l'autre.

Les lames 3a, 3b d'un empilement 3 peuvent être directement en contact, ou un espace peut être ménagé entre deux lames superposées, au moins sur une portion de l'empilement 3, de sorte qu'elles ne sont pas directement en contact au moins sur cette portion. L'espace entre deux lames superposées peut être réalisé par l'ajout d'espaceurs entre deux lames superposées et consécutives.

Dans l'exemple représenté, le dispositif de fixation 10 comporte quatre empilements 3, chaque empilement 3 étant composé de deux lames superposées, préférentiellement en contact direct l'une avec l'autre.

Toutefois, le dispositif de fixation 10 peut comprendre au moins deux empilements 3, préférentiellement jusqu'à six empilements présentant des caractéristiques mécaniques ou géométriques identiques ou différentes.

Chaque empilement 3 du dispositif de fixation 10 peut comprendre une pluralité de lames, préférentiellement superposées et en contact.

Le nombre de lames superposées d'un empilement 3 et l'épaisseur des lames seront choisis en fonction de la rigidité cible souhaitée.

Dans l'exemple représenté aux figures 1 à 3, les lames 3a, 3b sont de dimensions identiques.

Toutefois, les différentes lames 3a, 3b formant un empilement 3 peuvent avoir des dimensions et/ou des propriétés mécaniques différentes, par exemple en termes de largeur et/ou épaisseur et/ou de module d'Young.

Les différentes lames 3a, 3b de deux empilements distincts 3 peuvent également avoir des dimensions et/ou des propriétés mécaniques différentes, par exemple en termes de largeur et/ou épaisseur et/ou de module d'Young.

De préférence, le matériau des lames 3a, 3b est choisi parmi la liste suivante : acier, acier élastique, alliage à mémoire de forme super-élastique, métal amorphe, superalliage à base de nickel, superalliage à base de fer-nickel, superalliage à base de cobalt, acier à ressort, matériaux composites, ou un mélange ou une combinaison de ceux-ci.

Par exemple, les lames 3a, 3b présentent une forme rectiligne.

Par exemple, les lames 3a, 3b peuvent présenter une ou plusieurs des caractéristiques suivantes : épaisseur comprise entre 0,2 et 2 mm, largeur comprise entre 2 et 6 mm, et longueur comprise entre 8 et 25 mm.

Chaque empilement 3 présente deux extrémités opposées, une première extrémité de boîte 3c et une deuxième extrémité de mouvement 3d. Chaque extrémité 3c, 3d présente un trou axial ou cylindrique agencé pour le passage d'un moyen de fixation de l'empilement 3 assurant la solidarisation réversible de l'empilement 3 à la boîte 4 et au mouvement d'horlogerie 2, de manière à emboîter rigidement le mouvement d'horlogerie 2 dans la boîte 4.

Le dispositif de fixation 10 comprend des premiers et deuxièmes moyens de fixation 7, par exemple des vis, dont le corps fileté est agencé pour traverser les trous des empilements 3 et pour coopérer avec des points de fixation, formés par des taraudages, agencés sur le mouvement d'horlogerie 2 et sur la boîte 4.

Les empilements 3 sont ainsi bridés rigidement par vissage au niveau de leur deux extrémités 3d, 3c, respectivement sur le mouvement d'horlogerie 2 et sur la boîte 4. Les empilements 3 peuvent également être bridés par d'autres moyens équivalents connus de l'homme du métier permettant une solidarisation rigide et réversible.

De préférence, les différents empilements 3 du dispositif de fixation 10 sont disposés angulairement à équidistance l'un de l'autre autour du mouvement d'horlogerie 2.

De préférence, les différents empilements 3 forment un motif de répétition circulaire autour du mouvement d'horlogerie 2.

De préférence, les points de fixation du mouvement d'horlogerie sont agencés pour être inscrits sur un premier cercle.

De préférence, les points de fixation de la boîte 4 sont agencés pour être inscrits sur un deuxième cercle, concentrique au premier cercle.

Selon le mode de réalisation représenté, les empilements 3 sont disposés de manière à s'étendre de manière tangentielle ou sensiblement tangentielle au premier cercle sur lequel les points de fixation du mouvement d'horlogerie 2 sont inscrits.

En référence aux figures 2 et 3, une fois les empilements 3 fixés au mouvement d'horlogerie 2, l'ensemble formé par le mouvement d'horlogerie 2 et les empilements 3 est introduit dans un logement de la carrure de la boîte 4.

Selon l'exemple présenté, la boîte 4 présente des surfaces d'accueil pour recevoir en appui les extrémités de boîte 3c des empilements 3. De préférence, les points de fixation de la boîte sont ménagés au niveau de ces surfaces d'accueil. Bien entendu, la boîte 4 comporte au moins autant de surface d'accueil que d'empilements 3 pour la fixation du mouvement d'horlogerie 2.

La figure 4 illustre un deuxième mode de réalisation du dispositif de fixation 100 selon l'invention. Ce deuxième mode de réalisation est identique au premier mode de réalisation décrit précédemment à l'exception des éléments de bridage des empilements qui vont être précisés par la suite. Dans ce deuxième mode de réalisation, le dispositif de fixation 100 comprend au moins un empilement 30 formé par au moins deux lames 3a, 3b assurant la fonction de bride d'emboîtage du mouvement d'horlogerie 20.

Dans le mode de réalisation représenté, le dispositif de fixation 100 est formé par une pluralité d'empilements 30 de deux lames 3a, 3b superposées.

L'extrémité de mouvement 3d des empilements 30 est solidarisée de manière identique au premier mode de réalisation par des moyens de fixation, type vis coopérant avec des taraudages formant les points de fixation du mouvement d'horlogerie 20.

Les extrémités de boîtes 3c sont en revanche destinées à venir coopérer avec des encoches 42 ménagées dans la boîte, les encoches 42 étant agencées pour que les empilements 30 maintiennent sous contrainte le mouvement d'horlogerie 20 en le maintenant plaqué sur une portée 43 de la boîte 40.

L'utilisation d'empilements de plusieurs lames permet d'augmenter la rigidité globale des brides de fixation en limitant l'encombrement. Ainsi, l'invention permet de s'affranchir de la plastification des brides de fixation. L'utilisation d'empilements de plusieurs lames est avantageuse indépendamment du mode de fixation et/ou de bridage des empilements au mouvements d'horlogerie et à la boîte.

De plus, les empilements de plusieurs lames permettent de minimiser les contraintes au niveau des points de fixation des empilements, et donc au niveau des vis, à iso choc. Ainsi, le dispositif de fixation selon l'invention permet d'éviter toute perte de solidarisation du mouvement d'horlogerie dans la boîte lors d'un choc.

De préférence, le dispositif de fixation peut comprendre l'une ou plusieurs des étapes de fabrication suivantes : découpe jet d'eau, usinage à trois axes, usinage, tournage, découpe laser, étampage.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Dispositif de fixation (10, 100) d'un mouvement d'horlogerie (2, 20) agencé pour maintenir ledit mouvement d'horlogerie (2, 20) dans une boîte (4, 40) d'une pièce d'horlogerie (1) **caractérisé en ce qu'**il comprend au moins un empilement (3, 30) composé d'au moins deux lames (3a, 3b), ledit au moins un empilement (3, 30) présentant deux extrémités opposées, une première extrémité de boîte (3c) et une deuxième extrémité de mouvement (3d), et **en ce qu'**il comprend des premiers moyens de fixation (7) pour la fixation de la deuxième extrémité de mouvement (3d) dudit au moins un empilement (3, 30) au mouvement d'horlogerie (2, 20), ledit au moins un empilement (3, 30) étant configuré pour assurer un maintien rigide dudit mouvement d'horlogerie (2, 20) dans la boîte (4).

2. Dispositif de fixation (10) selon la revendication précédente **caractérisé en ce qu'**il comporte des deuxièmes moyens de fixation (7) pour la fixation de la première extrémité de boîte (3c) dudit au moins un empilement (3) à la boîte (4).

3. Dispositif de fixation (100) selon la revendication 1 **caractérisé en ce que** la première extrémité de boîte (3c) dudit au moins un empilement (30) est bridée à la boîte (40) par coopération avec une encoche (42) ménagée dans la boîte (40).

4. Dispositif de fixation (10, 100) selon l'une des revendications précédentes **caractérisé en ce que** lesdites au moins deux lames (3a, 3b) d'un empilement (3, 30) sont au moins partiellement en contact l'une avec l'autre.

5. Dispositif de fixation (10, 100) selon l'une des revendications précédentes **caractérisé en ce que** lesdites au moins deux lames (3a, 3b) d'un empilement (3, 30) sont espacées par au moins un espaceur ménagé entre lesdites au moins deux lames (3a, 3b).

6. Dispositif de fixation (10, 100) selon l'une des revendications précédente, **caractérisé en ce que** lesdites au moins deux lames (3a, 3b) présentent des dimensions et/ou des propriétés mécaniques identiques.

7. Dispositif de fixation (10, 100) selon l'une des revendications 1 à 5, **caractérisé en ce que** lesdites au moins deux lames (3a, 3b) présentent des dimensions et/ou des propriétés mécaniques différentes.

8. Dispositif de fixation (10, 100) selon l'une des revendications précédentes, **caractérisé en ce qu'**il comporte au moins deux empilements (3, 30), de préférence au moins trois empilements (3, 30), de préférence au moins quatre empilements (3, 30), de préférence au moins cinq empilements (3, 30), de préférence six empilements (3, 30).

9. Dispositif de fixation (10, 100) selon la revendication précédente, **caractérisé en ce que** lesdits au moins deux empilements (3, 30) sont disposés de manière à former un motif de répétition circulaire.

10. Dispositif de fixation (10, 100) selon l'une des revendications 8 à 9, **caractérisé en ce que** lesdits au moins deux empilements (3, 30) sont disposés angulairement à équidistance l'un de l'autre autour du mouvement d'horlogerie (2, 20).

11. Dispositif de fixation (10, 100) selon l'une des revendications précédentes, **caractérisé en ce que** les premiers moyens de fixation (7) comprennent au moins une vis.

12. Dispositif de fixation (10) selon la revendication 2, **caractérisé en ce que** les deuxièmes moyens de fixation (7) comprennent au moins une vis.

13. Dispositif de fixation (10, 100) selon l'une des revendications précédentes, **caractérisé en ce que** lesdites au moins deux lames (3a, 3b) dudit au moins un empilement (3, 30) comprennent un matériau choisi parmi : acier, acier élastique, alliage à mémoire de forme super-élastique, métal amorphe, superalliage à base de nickel, superalliage à base de fer-nickel, superalliage à base de cobalt, acier à ressort, matériaux composites, ou un mélange ou une combinaison de ceux-ci.

14. Pièce d'horlogerie (1) comprenant au moins un mouvement d'horlogerie (2, 20) et une boîte (4, 40) logeant ledit mouvement d'horlogerie (2, 20) **caractérisé en ce qu'**il comprend un dispositif de fixation (10, 100) selon l'une des revendications précédentes reliant ledit mouvement d'horlogerie (2, 20) à la boîte (4).
